# EUROPÄISCHE PATENTANMELDUNG

(11) **EP 2 050 808 A2**
(43) Veröffentlichungstag der Anmeldung: **22.04.2009**
(21) Anmeldenummer: 08018175.3
(22) Anmeldetag: 16.10.2008
(51) Int. Cl.: C10B 1/02, C10B 47/06

(54) **Pyrolysevorrichtung**

(30) Priorität: 19.10.2007 DE 202007014636 U
(71) Anmelder: Karl Ley GmbH Industrieofenbau, 58579 Schalksmühle (DE)
(72) Erfinder: Winter, Peter, 58579 Schalksmühle (DE)
(74) Vertreter: Kötter, Ulrich

(57) **Zusammenfassung**

Die Erfindung betrifft eine Pyrolysevorrichtung, umfassend einen Ofen, der einen mit einem Deckel verschließbaren Reaktor aufnimmt. Der Reaktor (2) ist derart in dem Ofen (1) befestigt, dass der Deckel (22) des Reaktors (2) außerhalb des Ofens (1) angeordnet ist.

## Beschreibung

Die Erfindung betrifft eine Pyrolysevorrichtung, umfassend einen Ofen, der einen mit einem Deckel verschließbaren Reaktor aufnimmt.

Derartige bekannte Pyrolysevorrichtungen weisen eine Wärmekammer (Ofen) und einen Reaktor auf, in dem das Pyrolysematerial, wie beispielsweise Altgummiteile pyrolysiert werden. Der Reaktor wird dabei in den Wärmeofen eingestellt, wo er für mehrere Stunden verbleibt, um das Material zu pyrolysieren.

Nachteilig an den vorbekannten Vorrichtungen ist, dass der Pyrolyseprozess sehr lange dauert, die Ausgasung des Materials unvollkommen ist und das Outputmaterial in minderer Qualität austreten lässt. Die mindere Qualität ist insbesondere dadurch bewirkt, dass die in den Reaktor ragenden Leitungen, beispielsweise zur Abführung des Prozessgases, durch die Ofenwand zum Reaktor geführt wird, wobei auf Grund der hohen Umgebungstemperatur eine Abdichtung dieser Leitung nur unzureichend möglich ist. Darüber hinaus erfordern die Wärmeöfen im Stand der Technik eine hohe Wärmezufuhr und die Befüllung bzw. Entleerung des Reaktors bewirken einen großen Wärmeverlust des Ofens, da die Türen des Ofens weit geöffnet werden müssen, um den Reaktor zu entnehmen bzw. um diesen mit einem befüllten Reaktor zu beschicken.

Hier will die Erfindung Abhilfe schaffen. Der Erfindung liegt die Aufgabe zu Grunde, die vorliegenden Nachteile zu beseitigen und eine Pyrolysevorrichtung zu schaffen, welche eine atmosphärische Abdichtung des Reaktors bei gleichzeitiger Effizienzsteigerung des Ofens ermöglicht und darüber hinaus eine Verkürzung des Prozesszeiten bewirkt. Gemäß der Erfindung wird diese Aufgabe durch die Merkmale des kennzeichnenden Teils des Schutzanspruchs 1 gelöst.

Mit der Erfindung ist eine Pyrolysevorrichtung geschaffen, welche eine atmosphärische Abdichtung des Reaktors bei gleichzeitiger Effizienzsteigerung des Ofens ermöglicht und darüber hinaus eine Verkürzung der Prozesszeiten bewirkt. Durch die Integration des Reaktors in dem Ofen ist einem Wärmeverlust bei Öffnung des Reaktors, dessen Deckel außerhalb des Ofens angeordnet ist, wirksam entgegengewirkt. Im Gegensatz zum Stand der Technik, wo der Reaktor als Ganzes in einen Ofen eingestellt und nach dem Pyrolyseprozess aus dem Ofen entfernt wird, ist nunmehr lediglich die Öffnung des Reaktors durch Entfernung des von außen zugänglichen Reaktordeckels erforderlich. Eine Öffnung des Ofens erfolgt nicht.

In Weiterbildung der Erfindung ist in den Reaktor wenigstens eine Leitung zur Ableitung von Prozessgas eingebracht, welche durch den Reaktordeckel geführt ist. Hierdurch ist eine wirksame Abdichtung der Leitung gegenüber dem Reaktor ermöglicht, da die Leitung vollständig außerhalb des Ofens angeordnet ist.

In Ausgestaltung der Erfindung ist in dem Reaktor eine Leitung eingebracht, welche mit einer Vakuumpumpe verbunden ist. Hierdurch ist die Erzeugung eines Vakuums innerhalb des Reaktors ermöglicht, wodurch prozessschädliche Sauerstoffanteile minimiert werden können.

Bevorzugt ist in den Reaktor eine Leitung zur Zuführung von Inertgas eingebracht. Hierdurch ist die Wiederherstellung eines Normaldrucks innerhalb des Reaktors bei gleichzeitiger Verdrängung von prozessschädlichen Sauerstoffanteilen ermöglicht.

Vorteilhaft sind sämtliche in den Reaktor mündenden Leitungen durch den Deckel geführt. Hierdurch ist eine effiziente Abdichtung der Leitungen gegenüber dem Reaktor ermöglicht, da die Dichtungen sämtlich außerhalb des Ofens angeordnet werden können.

In vorteilhafter Ausgestaltung ist der Deckel gegenüber dem Reaktor mit einer Dichtung abgedichtet, wobei Mittel zur Kühlung der Dichtung angeordnet sind. Hierdurch ist eine effiziente Dichtung zwischen Deckel und Reaktor erzielt, welche gegenüber den hohen Reaktorinnentemperaturen gekühlt ist. Bevorzugt erfolgt die Kühlung der Dichtung über eine Kühlwasserleitung. Über diese Leitung kann gleichzeitig eine Kühlung der übrigen Anschlussdichtungen vorgesehen sein.

In Ausgestaltung der Erfindung ist wenigstens eine Leitung zur Zuführung von Verbrennungs- und Kühlluft angeordnet, die in den Ofen mündet. Hierdurch ist einerseits die Versorgung der Brenner mit Sauerstoff ermöglicht; andererseits ist eine Zuführung von Kühlluft an den Reaktor zur Regelung der Reaktortemperatur ermöglicht.

In Ausgestaltung der Erfindung ist an dem Reaktordeckel beabstandet zu diesem ein Prallblech angeordnet. Hierdurch ist der Reaktordeckel gegenüber der Prozesstemperatur abgeschirmt, wodurch eine Verminderung der Umgebungstemperatur der Deckeldichtungen erzielt ist.

In weiterer Ausgestaltung der Erfindung ist in dem Reaktor eine Aufnahme zur Fixierung mindestens eines Beschickungskorbes angeordnet. Hierdurch ist eine einfache Beschickung von Pyrolysematerial bzw. Entnahme von Pyrolysekohle ermöglicht.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben.
Es zeigen:
- Fig. 1: die schematische Darstellung einer Pyrolysevorrichtung;
- Fig. 2: die schematische Darstellung des Ofens der Pyrolysevorrichtung aus Fig. 1 mit angedeutetem Reaktor;
- Fig. 3: die schematische Darstellung des Reaktors der Pyrolysevorrichtung aus Fig. 1 und
- Fig. 4: den Reaktor aus Fig. 3 mit eingesetzten Beschickungskörben im Schnitt.

Die als Ausführungsbeispiel gewählte Pyrolysevorrichtung besteht im Wesentlichen aus einem Ofen 1, in den ein Reaktor 2 integriert ist.

Der Ofen 1 besteht im Wesentlichen aus einem Gehäuse 11, an dem ein Anschlussdeckel 12 über einen an diesem angeformten Flansch 121 befestigt ist. An den Deckel 12 ist dem Flansch 121 gegenüberliegend ein Flansch 122 angeformt, der eine kreisrunde Öffnung 123 begrenzt, die in den Deckel 12 zur Aufnahme des Reaktors 2 eingebracht ist. Innerhalb des Gehäuses 11 ist der Ofen 1 mit einer Isolierung 13 versehen, durch die fünf Gasbrenner 14 zur Befeuerung des Ofens 1 ragen. Zur Versorgung der Gasbrenner 14 mit Verbrennungsluft ist in die Isolierung ein Verbrennungskanal 15 eingebracht, der über eine Leitung 151 mit Verbrennungsluft versorgt wird. Weiterhin ist eine Leitung 16 angeordnet, welche durch die Isolierung 13 in den Ofen 1 hineinragt. Die Leitung 16 dient der gesteuerten Beaufschlagung des Ofeninnenraums mit Kühlluft zur Steuerung der Reaktortemperatur über die Ofeninnentemperatur. Die Leitungen 151, 16 sind über ein Stellglied 31 mit einem Verbrennungs- und Kühlluftventilator 3 verbunden. Über das Stellglied 31 erfolgt die Steuerung der Zuluft der beiden Leitungen. Bei Kühlluftzufuhr sind die Gasbrenner 14 inaktiv. Bodenseitig ist an dem Ofen 1 eine Leitung 17 zur Abführung von Abgasen angeordnet.

Der Reaktor 2 besteht im Wesentlichen aus einem Reaktorgehäuse 21, dass über einen Reaktordeckel 22 verschließbar ist. Das Reaktorgehäuse 21 ist im Wesentlichen hohlzylindrisch ausgeführt. An seiner offenen Oberseite ist an dem Reaktorgehäuse 21 umlaufend ein Flansch 211 zur Aufnahme des Reaktordeckels 22 angeformt. Weiterhin sind innerhalb des Reaktorgehäuses 21 Aufnahmen 212 zur Aufnahme von Beschickungskörben 24 angeordnet. Der Außendurchmesser des Reaktorgehäuses 21 entspricht im Wesentlichen der Öffnung 123 des Deckels 12 des Ofens 1, so dass der Flansch 211 des Reaktorgehäuses 21 auf dem Flansch 122 des Deckels 12 des Ofens 1 aufliegt.

Der Reaktordeckel 22 ist im Wesentlichen kreisrund ausgeführt. An seiner Oberseite ist umlaufend ein Flansch 220 angeformt, der auf dem Flansch 211 des Reaktorgehäuses 21 aufliegt. Etwa mittig ist in den Reaktordeckel 22 ein Anschluss 221 für eine Prozessgasleitung 251 eingebracht. Der Anschluss 221 weist einen kreisrunden Querschnitt auf, der zur Innenseite des Deckels 22 hin konisch erweitert ausgeführt ist. Weiterhin sind in den Reaktordeckel 22 ein Anschluss 222 für eine mit einer Vakuumpumpe 5 verbundenen Vakuumleitung 252 sowie ein Anschluss 224 zum Anschluss einer Kühlwasserleitung 254 zur Kühlung einer zwischen Reaktordeckel 22 und Reaktorgehäuse 21 angeordneten Dichtung 23 vorgesehen. Zum Anschluss einer Inertgasleitung 253 ist in dem Reaktordeckel 22 ein Anschluss 223 vorgesehen, welcher im Ausführungsbeispiel zentrisch durch den Prozessgasanschluss 221 sowie durch ein auf der Unterseite des Deckels 22 beabstandet zu diesem angeordnetes Prallblech 228 geführt ist. Das Prallblech 228 dient als "Schikane" um den Pyrolysegasstrom zu verzögern und um weitgehend in den Gasstrom enthaltende Feststoffpartikel von dem Entspanner 4 fernzuhalten. Weiterhin sind in dem Deckel 22 ein Überdruckventil 225 sowie ein Thermoelement 226 angeordnet. Zur leichteren Handhabung des Reaktordeckels 22 sind an dessen Oberseite zwei Kranlaschen 227 angeformt.

Die aus dem Reaktordeckel 22 austretende Prozessgasleitung 251 ist über eine Kühlschlange 41 in einen Entspanner 4 geführt, in dem sich das zu Pyrolyseöl destillierte Pyrolysegas sammelt und über den Anschluss 42 entnommen werden kann. Die Steuerung und Regelung der Pyrolysevorrichtung erfolgt über eine Steuer- und Regeleinheit 6.

## Patentansprüche

1. Pyrolysevorrichtung, umfassend einen Ofen, der einen mit einem Deckel verschließbaren Reaktor aufnimmt, **dadurch gekennzeichnet, dass** der Reaktor (2) derart in dem Ofen (1) befestigt ist, dass der Deckel (22) des Reaktors (2) außerhalb des Ofens (1) angeordnet ist.

2. Pyrolysevorrichtung nach Anspruch 1, **dadurch gekennzeichnet, dass** in den Reaktor (2) wenigstens eine Leitung (251) zur Ableitung von Prozessgas eingebracht ist, welche durch den Reaktordeckel (22) geführt ist.

3. Pyrolysevorrichtung nach Anspruch 1 oder 2, **dadurch gekennzeichnet, dass** in den Reaktor (2) eine Leitung (252) eingebracht ist, welche mit einer Vakuumpumpe (5) verbunden ist.

4. Pyrolysevorrichtung nach einem der vorgenannten Ansprüche, **dadurch gekennzeichnet, dass** in den Reaktor (2) eine Leitung (253) zur Zuführung von Inertgas eingebracht ist.

5. Pyrolysevorrichtung nach einem der Ansprüche 2 bis 4, **dadurch gekennzeichnet, dass** sämtliche in den Reaktor (2) mündenden Leitungen (251, 252, 253) durch den Reaktordeckel (22)geführt sind.

6. Pyrolysevorrichtung **dadurch gekennzeichnet, dass** der Deckel (22) gegenüber dem Reaktor (2) mit einer Dichtung (23) abgedichtet ist, wobei Mittel zur Kühlung der Dichtung angeordnet sind.

7. Pyrolysevorrichtung nach Anspruch 6, **dadurch gekennzeichnet, dass** die Kühlung der Dichtung (23) über eine Kühlwasserleitung (254) erfolgt.

8. Pyrolysevorrichtung nach einem der vorgenannten Ansprüche, **dadurch gekennzeichnet, dass** wenigstens eine Leitung (151, 16) zur Zuführung von Verbrennungs- und Kühlluft angeordnet ist, die in dem Ofen (1) mündet.

9. Pyrolysevorrichtung nach einem der vorgenannten Ansprüche, **dadurch gekennzeichnet, dass** an dem Reaktordeckel (2) beabstandet zu diesem eine Prallblech (228) angeordnet ist.

10. Pyrolysevorrichtung nach einem der vorgenannten Ansprüche, **dadurch gekennzeichnet, dass** in dem Reaktor (2) eine Aufnahme (212) zur Fixierung mindestens eines Beschickungskorbes (24) angeordnet ist.
